# EUROPÄISCHE PATENTSCHRIFT

(11) **EP 1 596 021 B1**
(45) Veröffentlichungstag und Bekanntmachung des Hinweises auf die Patenterteilung: **14.04.2010**
(21) Anmeldenummer: 05010580.8
(22) Anmeldetag: 17.05.2005
(51) Int. Cl.: E04B 2/86

(54) **Wandelement mit Lehm- oder Tonschicht**
Wall element with a layer of clay or loam
Élément de mur avec couche de terre glaise ou d'argile

(30) Priorität: 14.05.2004 DE 202004007959 U
(43) Veröffentlichungstag der Anmeldung: 16.11.2005
(73) Patentinhaber: Krecké, Edmond Dominique, 6315 Beaufort (LU)
(72) Erfinder: Krecké, Edmond Dominique, 6315 Beaufort (LU)
(74) Vertreter: Herden, Andreas F.

(56) Entgegenhaltungen:
- EP-A- 1 331 209
- DE-A1- 3 407 867
- DE-A1- 19 714 626
- GB-A- 626 355

## Beschreibung

Die Erfindung betrifft ein Wand- beziehungsweise Schalungselement mit einer Lehm- oder Tonschicht. Das Wandelement ist also zum einen als Wand vorgesehen, zum anderen kann das Wandelement auch als Schalungselement, beispielsweise für die Mantelbetonbauweise verwendet werden.

Eine wärmedämmendes Schalungselement ist insbesondere aus der DE 3405736 A1 mit Hartschaumschichten bekannt.

Weiterhin bekannt sind Wände mit Lehmfüllungen. So beschreibt beispielsweise die DE 201 20 365 eine Schalungssteinwand mit Lehm- und Strohfüllung.
Aus der DE 4 215 081 ist ein Lehmbau-Wandelement mit einem Traggerippe und einer Füllung aus Leichtlehm bekannt. Die Dokumente GB 626,355, welches den nächstliegenden Stand der Technik darstellt, und DE 197 14 626 A1 zeigen Wandelemente, bei dienen jeweils zwei sich gegenüberliegende Elemente mittels Abstandshaltern verbunden sind.

Der Erfindung liegt die Aufgabe zugrunde, ein alternatives Wandelement unter Verwendung eines Schalungselements zu schaffen. Weiterhin soll das Wandelement für ein gutes Raumklima sorgen, einfach herzustellen sein und sowohl hinsichtlich Herstellung als auch hinsichtlich Gebrauch umweltverträglich sein. Von besonderem Vorteil ist, dass die mit dem Schalungselement hergestellte Wand eine äußerst gute Wärme- und Schalldämmung hat.

Diese Aufgabe wird durch ein Schalungs- bzw. Wandelement gemäß Anspruch 1 erreicht.

Ausführungsbeispiele und Weiterbildungen der Erfindung sind den jeweiligen Unteransprüchen zu entnehmen.

Gemäß der Erfindung ist ein zumindest zwei Platten umfassendes Schalungs- oder Wandelement vorgesehen, sowie im Anspruch 1 angegeben. Neben der guten Schalldämmung hat die Lehm- oder Tonschicht den Vorteil, dass sie hohe Feuchtigkeitsmengen aufnehmen kann. Dadurch wird die Luftfeuchte in einem Raum relativ konstant gehalten. Darüber hinaus ist Lehm geeignet, Schadstoffe aus der Luft aufzunehmen. Auch hat Lehm sehr große ökologische Vorteile. Er kann an der Luft getrocknet werden, wodurch keine CO₂-Emissionen verursacht werden. Die besonderen Schalldämmeffekte werden beim Lehm nicht nur durch sein relativ hohes spezifisches Gewicht, sondern auch durch seine weiche dämpfende Struktur erreicht, die Schwingungen der Wand verringert.

Bei einer der Erfindung ist zwischen den Schichten beziehungsweise zwei Schichtverbänden ein durchgehender Hohlraum angeordnet. Ist das Wandelement als Schalungselement ausgebildet, kann der durchgehende Hohlraum beispielsweise mit Beton verfüllt werden, dabei können vorher auch fluidführende Leitungen in den durchgehenden Hohlraum eingebracht werden, mittels der die ausgefüllte Betonschicht temperiert werden kann. Durch den durchgehenden Hohlraum erstrecken sich vor der Montage nur die Halteelemente. Nach der Montage der Schalungselemente ist insbesondere auch vorgesehen, in den Hohlraum eine Armierung einzubringen, die zusammen mit Beton eine statische tragende Konstruktionsschicht bildet.

Bei einer bevorzugten Ausführungsform der Erfindung weist das Wandelement zumindest auf einer Seite eine Wärmeisolierschicht auf, insbesondere eine Hartschaumschicht. So ist es möglich, ein kombiniertes Wandelement aus einer Leichtbauwand, beispielsweise aus NEOPOR, die besonders gute Wärmedämmfähigkeiten hat, und einer Schall isolierenden Lehmschicht bereitzustellen.

Gemäß der Erfindung ist die Lehm oder Ton beinhaltende Schicht Teil eines mehrere Schichten umfassenden Schichtverbunds. Beispielsweise kann so auf einer Seite der Wand eine kombinierte Hartschaumlehmschicht vorgesehen sein, die sowohl wärmedämmende als auch schalldämmende Eigenschaften besitzt. Insbesondere auf der Innenseite der Wand bietet sich eine Lehmschicht an. Auf der Außenseite der Wand kann beispielsweise eine Lehmschicht vorgesehen sein, die zusätzlich mit einer Schicht aus einem wetterresistenten Material, beispielsweise mit einer Putzschicht versehen ist.

Die Schichten sind miteinander verklebt. Als Kleber besonders vorteilhaft hat sich dabei Wasserglas erwiesen, das gleichzeitig auch in besonders vorteilhafter Weise als Additiv der Lehm oder Ton beinhaltenden Schicht zugesetzt werden kann, wodurch diese Schicht wasserabweisende insektizide und fungizide Eigenschaften bekommt und witterungsbeständiger ist.

Bevorzugterweise hat die Lehm- oder Tonschicht einen Lehmbeziehungsweise Tonanteil von mindestens 50 %, noch besser über 70 % und besonders schalldämmende Eigenschaften weist die Schicht bei einem Lehm- oder Tonanteil von über 90 % auf. Es hat sich aber herausgestellt, dass bereits ein Anteil von 50 % ausreichend ist, um hinreichende schalldämmende Eigenschaften zu erreichen.

Bei einer Weiterbildung der Erfindung weist das Wandelement zur Lagesicherung Nuten und Federn auf. Über diese Nuten und Federn kann das erfindungsgemäße Wandelement in seiner Lage, beispielsweise zu anderen Wandelementen gesichert werden. Die Wandelemente können so ineinander gesteckt werden.

Bevorzugterweise hat die Lehm oder Ton beinhaltende Schicht eine Dicke von mindestens 2 cm. Es hat sich herausgestellt, dass bei geringeren Schichtstärken die schalldämmenden Eigenschaften nur unbefriedigend sind. Bei Schichtdicken über 5 cm erfüllt das Wandelement hinsichtlich der Schalldämmung die Anforderung nach DIN 4109.

Bei einer Weiterbildung der Erfindung weisen die Seiten des Wandelementes innenseitig Einraststellen zur Aufnahme der Halteelemente auf. Die Halteelemente können dann ihrerseits Anlageflächen aufweisen, die als Gegenstück zu diesen Einraststellen ausgebildet sind. So ist es möglich, die erfindungsgemäßen Wandelemente leicht zusammenzustecken. Insbesondere kann durch die Halteelemente ein durchgehender Hohlraum gebildet werden.

Besonders vorteilhaft für diese Bauweise haben sich Halteelemente aus Beton erwiesen.

Insbesondere bei Halteelementen aus Beton ist alternativ auch eine Verklebung der Halteelemente mit den Schichten von Vorteil.

Bei einer vorteilhaften alternativen Ausführungsform handelt es sich bei den Verbindungselementen um Stege, insbesondere um Metallstege. Im Sinne der Erfindung werden unter Stegen auch Drähte verstanden. Solche Metallstege beziehungsweise Drähte sind besonders kostengünstig, zudem können die Stege zugleich Teil einer Armierung sein, insbesondere wenn das Wandelement als Schalungselement ausgebildet ist.

Als besonders vorteilhafte Alternative sind Stege aus Beton vorgesehen. Ist das Wandelement als Schalungselement ausgebildet, bildet sich nach dem Verfüllen des durchgehenden Hohlraums eine monolitische Schicht, also eine Tragschicht, die nur aus Beton besteht. Diese Eigenschaft ist insbesondere bei der europäischen EOTA-Zulassung von Vorteil, da diese Schicht durchgehend gleiche Eigenschaften aufweist.

Besonders vorteilhafterweise sind die Stege mittels einer Steckverbindung mit einer Schicht verbindbar. Als Steckverbindung kann beispielsweise auch ein T-Kreuz oder ein Haken vorgesehen sein.

Bei einer Weiterbildung der Erfindung weist die Lehm oder Ton beinhaltende Schicht gebrannten Ton beziehungsweise gebrannten Lehm auf. So kann die Lehm- oder Tonschicht eine keramische Struktur bekommen und ist damit besonders witterungsunempfindlich, insbesondere bietet sich der Einsatz einer solchen Schicht im Nassbereich an.

Bei einer Weiterbildung der Erfindung ist bei dem als Schalungselement ausgebildeten Wandelement der durchgehende Hohlraum mit Beton verfüllt und weist etwa mittig Rohre oder durchgehende Hohlkammern auf. Beispielsweise können vor dem Verfüllen des Hohlraums Holzlatten in den Hohlraum eingebracht werden, die vor dem Abbinden des Betons herausgezogen werden. So verbliebene sich von oben nach unten durchgehend erstreckende Hohlkammern können der Durchführung eines Fluids dienen, was wiederum die Bildung einer Temperaturbarriere ermöglicht.

Die Erfindung soll im Folgenden anhand von Ausführungsbeispielen durch die Zeichnungen Figur 1 bis Figur 5 erläutert werden.
- Fig. 1 + 2: zeigen schematische Schnittansichten von erfindungsgemäßen Wandelementen,
- Fig. 3: zeigt eine schematische perspektivische Darstellung eines Ausführungsbeispiels eines erfindungsgemäßen Wandelements,
- Fig. 4 + 5: zeigen schematische Darstellungen von weiteren Ausführungsbeispielen in der Draufsicht.

Fig. 1 zeigt eine schematische Schnittansicht eines erfindungsgemäßen Schalungselements 1, das insbesondere auch als eine schalldämmende Innenwand verwendet werden kann. Das Wandelement 1 weist eine Außenseite 2 und eine Innenseite 3 auf. Bei diesem Ausführungsbeispiel sind sowohl Außenseite 2 als auch Innenseite 3 aus einer Lehmschicht, ausgebildet aus jeweils einer Lehmplatte, geformt. Weitere Schichten sind nicht vorgesehen. Die Halteelemente 4 sind als Stege ausgebildet und weisen randseitig Anlageflächen auf, die so ausgestaltet sind, dass sie das Gegenstück einer Einraststelle (nicht zu sehen) in den Lehmschichten 2, 3 bilden. Alternativ ist vorgesehen, die Anlageflächen 5 auf die Lehmschichten zu kleben. Zwischen den beiden Schichten 2, 3 ist ein durchgehender Hohlraum 12 vorgesehen, durch den sich nur die Halteelemente 4 erstrecken. Der durchgehende Hohlraum 12 kann nach der Montage mit Leitungen zur Durchführung eines Fluides (nicht zu sehen), beispielsweise von Luft oder von Wasser, versehen werden und sodann mit Beton verfüllt werden. So kann das erfindungsgemäße wandelement temperiert werden kann. Insbesondere kann die mit Beton verfüllte Schicht als Temperaturbarriere dienen. Gleichzeitig bildet die mit Beton verfüllte Schicht, die zusätzlich noch mit einer Armierung (nicht zu sehen) versehen werden kann, eine statisch tragende Schicht der Wand.

Fig. 2 zeigt ebenfalls eine schematische Schnittansicht eines erfindungsgemäßen Wandelementes, hier ausgestaltet als Außenwand. Neben Lehmschichten 2, 3 auf Innen- und Außenseite sind zwei Dämmschichten 6, 7 aus einem Hartschaummaterial vorgesehen. Auf der Innenseite bildet die Lehmschicht 3 den Abschluss der Wand, während auf der Außenseite zusätzlich eine Putzschicht 8 vorgesehen ist. An den Hartschaumschichten 6, 7 werden Außen- und Innenseite über Halteelemente 4 verbunden.

Fig. 3 zeigt eine schematische perspektivische Darstellung eines erfindungsgemäßen Wandelementes 1, ausgebildet als Schalungselement. Auf der Seite, die vorzugsweise als Innenseite verwendet wird, ist eine Lehmschicht 2 vorgesehen. Diese Lehmschicht 2 ist über Halteelemente 4, die hier als Metallstege ausgebildet sind, mit einer Schicht aus NEOPOR 3 verbunden, so dass durch die Stege ein Hohlraum 12 gebildet wird. Die Lehmschicht 2 wird von einer gepressten Lehmplatte gebildet. Das Wandelement 1 und verfügt über Nuten 10 und Federn 9, über die die einzelnen Wandelemente aufeinander gestapelt werden können und so gegen Verschiebung gesichert sind. Die Hartschaumschicht 3 besteht aus einer Struktur mit Hohlräumen 11. Das Ausführungsbeispiel ist als Schalungselement ausgebildet, dessen durchgehender Hohlraum 12 zum Beispiel mit Beton verfüllt wird. Weiterhin ist vorgesehen, den durchgehenden Hohlraum 12 vor dem Auffüllen mit Beton mit Fluid-führenden Leitungen zu versehen. So kann der verfüllte durchgehende Hohlraum 12 zugleich der Raumtemperierung dienen.

Fig. 4 zeigt eine Draufsicht eines Ausführungsbeispiels eines erfindungsgemäßen Wandelementes, ebenfalls ausgebildet als Schalungselement. Das Wandelement weist zwei Lehmschichten 2, 3 auf, die ebenfalls aus gepressten Lehmplatten gebildet sind. Zu erkennen sind hier mehrere Wandelemente 1, die über Nuten 10 und Federn 9 gegeneinander gegen Verrutschen gesichert sind. Die Lehmschichten beziehungsweise Lehmplatten 2, 3 sind über steckbare Halteelemente 4 miteinander verbunden. Darüber hinaus weisen die Lehmplatten auf der Innenseite eine Strukturierung auf, die einer besseren Verbindung mit dem Beton nach dem Verfüllen dient.

Fig. 5 zeigt ebenfalls eine Draufsicht eines erfindungsgemäßen Wandelementes hier ausgebildet ebenfalls als Schalungselement, insbesondere für eine Außenwand. Zu sehen sind die einzelnen Wandelemente 1 wie in Fig. 4, die ebenfalls über Verbindungsstege 4 mit der jeweils anderen Wandseite verbunden sind. Auf einer Wandseite ist eine wärmedämmende Hartschaumschicht 3 vorgesehen, die für eine höhere Steifigkeit wabenförmig aufgebaut ist, also Hohlräume 11 aufweist. Auch hier sind sowohl die Tonplatten als auch die Hartschaumelemente auf der Innenseite strukturiert, um nach dem Verfüllen einen besseren Kontakt mit dem Beton eingehen zu können.

## Patentansprüche

1. Zumindest zwei Platten umfassendes Schalungs- oder Wandelement (1), insbesondere für den Hausbau, wobei zumindest eine Lehm und/oder Ton beinhaltende Schicht (2), über Verbindungselemente (4) mit einer anderen Schicht verbunden ist, **dadurch gekennzeichnet, dass** die Lehm und/oder Ton beinhaltende Schicht Teil eines mehrere Schichten (8,2,6;7,3) umfassenden Schichtverbunds ist, wobei die Schichten (8,2,6;7,3) miteinander verklebt sind.

2. Schalungs- oder Wandelement nach Anspruch 1, **dadurch gekennzeichnet, dass** zwischen den Schichten zumindest ein durchgehender Hohlraum (12) angeordnet ist.

3. Schalungs- oder Wandelement nach einem der vorhergehenden Ansprüche, **dadurch gekennzeichnet, dass** auf zumindest einer Seite des Wandelements eine Wärmeisolierschicht, insbesondere eine Hartschaumschicht (6,7) angeordnet ist.

4. Schalungs- oder Wandelement nach einem der vorhergehenden Ansprüche, **dadurch gekennzeichnet, dass** die Lehm und/oder Ton beinhaltende Schicht einen Lehmbeziehungsweise Tonanteil von mindestens 50 %, bevorzugt über 70 %, besonders bevorzugt über 90 % aufweist.

5. schalungs- oder Wandelement nach einem der vorhergehenden Ansprüche, **dadurch gekennzeichnet, dass** das Wandelement zur Lagesicherung Nuten (10) und Federn (9) aufweist.

6. Schalungs- oder Wandelement nach einem der vorhergehenden Ansprüche, **dadurch gekennzeichnet, dass** die Lehm und/oder Ton beinhaltende Schicht ein wasserabweisendes, insektizides und/oder fungizides Additiv aufweist.

7. Schalungs- oder Wandelement nach Anspruch 6, **dadurch gekennzeichnet, dass** es sich bei dem Additiv um Wasserglas handelt.

8. Schalungs- oder Wandelement nach einem der vorhergehenden Ansprüche, **dadurch gekennzeichnet, dass** die Lehm und/oder Ton beinhaltende Schicht eine Dicke von mindestens 2 cm, bevorzugt mindestens 5 cm hat.

9. schalungs- oder Wandelement nach einem der Vorhergehenden Ansprüche, **dadurch gekennzeichnet, dass** die Seiten des Wandelements innenseitig Einraststellen zur Aufnahme der Halteelemente aufweisen.

10. Wandelement nach einem der Vorhergehenden Ansprüche, **dadurch gekennzeichnet, dass** die Halteelemente (4) Anlageflächen aufweisen, die als Gegenstück zu einer Einraststelle ausgebildet sind.

11. Schalungs- oder Wandelement nach Anspruch 10, **dadurch gekennzeichnet, dass** die Halteelemente im Wesentlichen aus Beton bestehen.

12. Schalungs- oder Wandelement nach einem der Ansprüche 1 bis 11, **dadurch gekennzeichnet, dass** es sich bei den Verbindungselementen (4) um Stege, insbesondere Metallstege oder Betonstege handelt.

13. Schalungs- oder Wandelement nach Anspruch 12, **dadurch gekennzeichnet, dass**, die auf zumindest einer Seite mittels einer Steckverbindung mit einer Schicht verbindbar ist.

14. Schalungs- oder Wandelement nach einem der vorhergehenden Ansprüche, **dadurch gekennzeichnet, dass** die Lehm und/oder Ton beinhaltende Schicht gebrannten Ton und/oder Lehm aufweist.

15. Schalungs- oder Wandelement nach einem der vorhergehenden Ansprüche, **dadurch gekennzeichnet, dass** die Lehm und/oder Ton beinhaltende Schicht im wesentlichen durch eine gepresste Lehm- oder Tonplatte gebildet wird.

16. Wandelement nach einem der vorhergehenden Ansprüche, **dadurch gekennzeichnet, dass** der durchgehende Hohlraum (12) mit Beton verfüllt ist und etwa mittig Rohre und/oder durchgehende Hohlkammern aufweist.

## Claims

1. A formwork or wall element (1) comprising at least two boards, in particular for building construction, wherein at least one clay and/or loam containing layer (2) is coupled to another layer by coupling members (4),
**characterized in that**
said clay or loam containing layer forms part of a compound layer made up of a plurality of layers (8, 2, 6; 7, 3), wherein said layers (8, 2, 6; 7, 3) are adhered to one another.

2. The formwork or wall element of claim 1, **characterized by** at least one continuous cavity (12) arranged between said layers.

3. The formwork or wall element according to any of the preceding claims, **characterized in that** a heat insulation layer is arranged on at least one surface of said wall element, in particular a rigid foam layer (6, 7).

4. The formwork or wall element according to any of the preceding claims, **characterized in that** said clay and/or loam containing layer has an amount of clay or loam, respectively, of at least 50 %, preferably more than 70 %, more preferably more than 90 %.

5. The formwork or wall element according to any of the preceding claims, **characterized in that** the wall element has grooves (10) and tongues (9), for position assurance.

6. The formwork or wall element according to any of the preceding claims, **characterized in that** said clay and/or loam containing layer includes a hydrophobic insecticide and/or fungicide additive.

7. The formwork or wall element of claim 6, **characterized in that** said additive comprises water glass.

8. The formwork or wall element according to any of the preceding claims, **characterized in that** said clay and/or loam containing layer has a thickness of at least 2 cm, preferably at least 5 cm.

9. The formwork or wall element according to any of the preceding claims, **characterized in that** said wall elements have latching points at its inner surface for receiving the coupling members.

10. The wall element according to any of the preceding claims, **characterized in that** said coupling members (4) have engagement faces which are formed complementary to said latching points.

11. The formwork or wall element of claim 10, **characterized in that** said coupling members substantially comprise concrete.

12. The formwork or wall element according to any of the claims 1 to 11, **characterized in that** said coupling members (4) are formed as studs, in particular metal or concrete studs.

13. The formwork or wall element of claim 12, **characterized in that** said coupling members, at least at one end thereof, are connectable in a plug-in connection to a layer.

14. The formwork or wall element according to any of the preceding claims, **characterized in that** said clay and/or loam containing layer comprises fired loam and/or clay.

15. The formwork or wall element according to any of the preceding claims, **characterized in that** said clay and/or loam containing layer is substantially formed by a compressed clay or loam board.

16. The wall element according to any of the preceding claims, **characterized in that** said continuous cavity (12) is filled with concrete and includes tubes and/or continuous hollow chambers, approximately centered therein.

## Revendications

1. Elément de coffrage ou de paroi (1) comprenant au moins deux plaques, en particulier pour la construction de maisons, au moins une couche (2) contenant de l'argile et/ou de la terre glaise étant reliée par des éléments de liaison (4) avec une autre couche, **caractérisé en ce que** la couche contenant de l'argile et/ou de la terre glaise fait (font) partie d'un ensemble de couches comprenant plusieurs couches (8, 2, 6 ; 7, 3), lesdites couches (8, 2, 6 ; 7, 3) étant collées les unes aux autres.

2. Elément de coffrage ou de paroi selon la revendication 1, **caractérisé en ce qu'**au moins une cavité (12) continue est disposée entre les couches.

3. Elément de coffrage ou de paroi selon l'une quelconque des revendications précédentes, **caractérisé en ce qu'**une couche d'isolation thermique, en particulier une couche de mousse dure (6, 7), est disposée sur au moins un côté de l'élément de paroi.

4. Elément de coffrage ou de paroi selon l'une quelconque des revendications précédentes, **caractérisé en ce que** la couche contenant de l'argile et/ou de la terre glaise présente une partie d'argile et/ou une partie de terre glaise d'au moins 50 %, de préférence au-dessus de 70 %, avec une préférence particulière au-dessus de 90 %.

5. Elément de coffrage ou de paroi selon l'une quelconque des revendications précédentes, **caractérisé en ce que** l'élément de paroi présente des rainures (10) et/ou des ressorts (9) pour le blocage de position.

6. Elément de coffrage ou de paroi selon l'une quelconque des revendications précédentes, **caractérisé en ce que** la couche contenant de l'argile et/ou de la terre glaise présente un additif hydrophobe, insecticide et/ou fongicide.

7. Elément de coffrage ou de paroi selon la revendication 6, **caractérisé en ce que**, en ce qui concerne l'additif, il s'agit d'un verre soluble.

8. Elément de coffrage ou de paroi selon l'une quelconque des revendications précédentes, **caractérisé en ce que** la couche contenant de l'argile et/ou de la terre glaise présente une épaisseur d'au moins 2 cm, de préférence au moins 5 cm.

9. Elément de coffrage ou de paroi selon l'une quelconque des revendications précédentes, **caractérisé en ce que** les côtés de l'élément de paroi présentent côté intérieur des points d'encliquetage pour le logement des éléments de retenue

10. Elément de coffrage ou de paroi selon l'une quelconque des revendications précédentes, **caractérisé en ce que** les éléments de retenue (4) présentent des surfaces d'appui qui sont conçues comme pièce inverse par rapport à un point d'encliquetage.

11. Elément de coffrage ou de paroi selon la revendication 10, **caractérisé en ce que** les éléments de retenue sont essentiellement en béton.

12. Elément de coffrage ou de paroi selon l'une quelconque des revendications 1 à 11, **caractérisé en ce que**, en ce qui concerne les éléments de liaison (4), il s'agit d'entretoises, en particulier d'entretoises métalliques ou d'entretoises en béton.

13. Elément de coffrage ou de paroi selon la revendication 12, **caractérise en ce que** le peut être relié à une couche sur au moins un côté au moyen d'une liaison à emboîtement.

14. Elément de coffrage ou de paroi selon l'une quelconque des revendications précédentes, **caractérisé en ce que** la couche contenant de l'argile et/ou de la terre glaise présente de l'argile et/ou de la terre glaise cuite.

15. Elément de coffrage ou de paroi selon l'une quelconque des revendications précédentes, **caractérisé en ce que** la couche contenant de l'argile et/ou de la terre glaise est formée essentiellement par une plaque d'argile ou de terre glaise comprimée.

16. Elément de coffrage ou de paroi selon l'une quelconque des revendications précédentes, **caractérisé en ce que** la cavité (12) continue est remplie de béton et présente à peu près au centre des tuyaux et/ou des chambres creuses continus.
